# EUROPÄISCHE PATENTSCHRIFT

(11) **EP 1 117 107 B1**
(45) Veröffentlichungstag und Bekanntmachung des Hinweises auf die Patenterteilung: **24.01.2007**
(21) Anmeldenummer: 00811193.2
(22) Anmeldetag: 14.12.2000
(51) Int. Cl.: H01C 7/12

(54) **Überspannungsableiter**
Surge Voltage Arrester
Limiteur de surtension

(30) Priorität: 10.01.2000 DE 10000617
(43) Veröffentlichungstag der Anmeldung: 18.07.2001
(73) Patentinhaber: ABB Schweiz AG, 5400 Baden (CH)
(72) Erfinder: Richter, Bernhard, 5430 Wettingen (CH); Hoffarth, Stephan, 5430 Wettingen (CH); Hagemeister, Michael, 8006 Zürich (CH)
(74) Vertreter: ABB Patent Attorneys

(56) Entgegenhaltungen:
- DE-C- 19 545 505
- US-A- 4 899 248
- US-A- 5 113 306
- US-A- 5 912 611

## Beschreibung

### TECHNISCHES GEBIET

Bei der Erfindung wird ausgegangen von einem Überspannungsableiter nach dem Oberbegriff von Patentanspruch 1.

### STAND DER TECHNIK

Mit diesem Oberbegriff nimmt die Erfindung auf einen Überspannungsableiter Bezug, wie er US-A-5,113,306 beschrieben ist. Dieser Überspannungsableiter weist ein Gehäuse auf, durch dessen Wand zwei Stromanschlüsse für eine im Gehäuse untergebrachte Ableitereinheit geführt sind. Die Ableitereinheit enthält eine Isolierstoffhülse, an deren oberen Ende eine mit einem ersten beider Stromanschlüsse elektrisch leitend verbundene Elektrode befestigt ist. Das untere Ende der Hülse ist an einem Isolierstoffjoch gehalten, auf dem das untere Ende einer Druckfeder abgestützt ist. Das obere Ende dieser Feder ist auf einer elektrisch leitend mit dem zweiten Stromanschluss verbundenen Elektrode abgestützt. Zwischen den beiden Elektroden sind mehrere in Form einer Säule angeordnete, zylindrische Varistorblöcke angeordnet. Durch die Feder wird über die Hülse und das Joch eine in Achsrichtung der Säule wirkende Kraft erzeugt, welche die Varistoren untereinander und mit den beiden Elektroden in guten elektrischen Kontakt bringt. Zwischen den Varistoren können elektrisch leitfähige Platten positioniert werden, die für das Abführen von Wärme aus dem Ableiter und für eine gute elektrische Leitfähigkeit zwischen den einzelnen Varistoren sorgen.

US-A-4,899,248 beschreibt einen Überspannungsableiter mit einer Vielzahl von nichtlineares Strom-Spannungs-Verhalten aufweisenden Modulen, welche in Form einer Säule in einem Gehäuse gehalten sind. Jedes Modul weist mehrere Varistorblöcke auf, die über dazwischen und endseitig angeordnete Stromübertragungselemente und zwei endseitig aufgesetzte federnde Unterlegscheiben mit zwei Stromanschlüssen des Moduls elektrisch leitend verbunden sind. Der Kontaktdruck wird durch einen um einen Teil der Stromanschlüsse sowie die Varistoren, die Stromübertragungselemente und die Unterlegscheiben geführten Wickelkörper aus glasfaserverstärktem Kunststoff gebildet.

Beim einem in US-A-5,912,611 dargestellten weiteren Überspannungsableiter sind nach Art einer Säule angeordnete zylindrische Varistorblöcke endseitig mittels zweier starrer Druckplatten und Endelektroden zusammengehalten und mittels Glasfaserstangen in Längsrichtung zusammengepresst. Durch ein am Fuss der Säule angeordnetes Schwenkmittel wird erreicht, dass grosse Biegekräfte lediglich ein kleines Biegemoment auf die Varistoren übertragen.

Bei einem in DE 19545505 C1 beschriebenen Überspannungsableiter für Niederspannungsanlagen steht ein Varistor mit einer thermischen Abschalteinrichtung aus einem Sicherungsstreifen und einer Thermoauslösung mit eutektischer Schmelzlegierung in wärmeleitender Verbindung, welche bei einer unzulässigen Erwärmung des Varistors die Auftrennung der Thermoauslösung bewirkt und durch Federkraft eine Schadensanzeige auslöst. Dabei ist der stossstromfeste Sicherungsstreifen mit Sollbruchstellen innerhalb eines Sicherungsgehäuses angeordnet und schmilzt in einem Auslösefall, wobei er die Befestigung des Schadensanzeigers innerhalb des Sicherungsgehäuses aufhebt. Die ausserhalb des Sicherungsgehäuses angeordnete Thermoauslösung besteht aus einem Kennmelderdraht, der den Schadensanzeiger in der Position "keine Anzeige" halt und beim Schmelzen des Sicherungsstreifens aufgetrennt wird oder durch den Kurzschlussstrom schmilzt. Dieser Überspannungsableiter ist relativ aufwendig herzustellen.

### DARSTELLUNG DER ERFINDUNG

Die Erfindung, wie sie im Patentanspruch 1 definiert ist, löst die Aufgabe, einen Überspannungsableiter der eingangs genannten Art anzugeben, welcher einfach und kostengünstig hergestellt werden kann und sich dennoch durch hervorragende Betriebseigenschaften auszeichnet.

Beim Überspannungsableiter nach der Erfindung enthält der Varistor ein nicht metallisiertes Aktivteil sowie zwei unter Bildung von elektrischem Kontakt auf die Stirnseiten des Aktivteils gedrückte, elastische Kontaktelemente, welche vorzugsweise aus Graphit gebildet sind. Durch diese Massnahmen wird ein guter Stromübergang bei weitgehend gleichmässiger Stromdichte vom Aktivteil in kontaktdruckerzeugende starre Kontaktelemente erreicht, welche mit den Stromanschlüssen des Überspannungsableiter elektrisch leitend verbunden sind. Selbst wenn die Stirnflächen des Aktivteils nicht vollständig plan zueinander liegen, sondern gegebenenfalls ein wenig konkav oder konvex gekrümmt oder unter einem kleinen Winkel zueinander geneigt sind, wird so stets ein hervorragendes Betriebsverhalten erreicht.

Für bestimmte Ausführungsformen des Überspannungsableiters reicht es aus, wenn das Aktivteil randseitig nicht passiviert ist.

Eine grosse Langzeitstabilität des Überspannungsableiters wird erreicht, wenn das Aktivteil des Varistors randseitig passiviert ist, wie dies durch eine auf den Varistorrand aufgebrachte elektrische Isolation aus Glas oder Epoxidlack oder durch einen über den Varistorrand gezogenen Gummi- bzw. Silikonring realisiert werden kann. Weist die Passivierung einen Ring auf und ist dieser Ring höher als das Aktivteil ausgeführt und/oder weist der Ring ein ausgeprägtes Profil auf, so kann er zugleich zur Positionierung der elastisch ausgeführten Kontaktelemente verwendet werden.

Enthält der Überspannungsableiter nach der Erfindung einen durch eine Schmelzverbindung realisierten Stromunterbrecher und eine bei geschlossenem Stromunterbrecher mit Vorspannung beaufschlagte und bei geöffnetem Stromunterbrecher sichtbare Schadensanzeigevorrichtung, so ist es zu empfehlen, die Schmelzverbindung in ein unter Bildung von Kontaktkraft auf eines der beiden elastischen Kontaktelement des Varistors gedrücktes scheibenförmiges Element des Stromunterbrechers einzuformen, da dann ein guter Wärmeübergang vom Varistor auf die Schmelzverbindung und damit auch ein sicheres Auslösen des Stromunterbrechers sichergestellt sind.

Eine äusserst kostengünstige Fertigung eines Überspannungsableiters nach der Erfindung kann erreicht werden, wenn das Ableitergehäuse überwiegend axialsymmetrisch ausgebildet ist und zwei unter Bildung des Kontaktdruckes und der Vorspannung kraftschlüssig miteinander verbundene Gehäuseteile aufweist, von denen in ein erstes eine Öffnung zur Durchführung des ersten Stromanschlusses und eines eine Signalfläche enthaltenden Teils der Schadensanzeigevorrichtung und in ein zweites eine Öffnung zur Durchführung des zweiten Stromanschlusses eingeformt sind. Bei der Fertigung dieses Ableiters werden lediglich vorgefertigte Teile, wie eine Anschlussarmatur oder ein diese Anschlussarmatur, eine Schadensanzeigevorrichtung und einen vorgespannten Stromunterbrecher enthaltendes Bauteil, eines der elastischen Kontaktelement, das Aktivteil, ein weiteres der elastischen Kontaktelemente, ein gegebenenfalls mit diesem Kontaktelement verbundenes Stromübertragungselement und eine Kontaktkraft erzeugende Druckfeder in ein überwiegend rohrförmig ausgebildetes Gehäuseteil gesteckt und die eingesteckten Teile unter Bildung von Kontaktkraft durch Einschnappen eines eine zweite Anschlussarmatur enthaltenden kappenförmigen Gehäuseteils festgesetzt.

Der solchermassen ausgebildete Überspannungsableiter kann daher sehr rasch und mit äusserst einfachen Mitteln, insbesondere auch lokal, gefertigt werden.

### KURZE BESCHREIBUNG DER ZEICHNUNGEN

Die Erfindung wird nachstehend anhand von Ausführungsbeispielen erläutert. Es zeigt:
- Fig. 1: eine Querschnittsansicht eines Überspannungsableiters für Niederspannung mit einem Stromunterbrecher mit punktförmigem Thermoauslöser, und
- Fig. 2: einen Stromauslöser mit ringförmigem Thermoauslöser für den Überspannungsableiter gemäss Fig. 1.

### WEGE ZUR AUSFÜHRUNG DER ERFINDUNG

In den Figuren sind gleiche Teile mit gleichen Bezugszeichen gekennzeichnet. Fig. 1 zeigt einen Querschnitt durch einen Überspannungsableiter mit einem zweiteiligen überwiegend axialsymmetrisch ausgeführten Ableitergehäuse aus Kunststoff, wie vorzugsweise einem gegen Photooxidation stabilisierten, mechanisch verstärkten Polyamid. Eine günstige Verstärkung kann durch Einlagern von Füllstoff, vorzugsweise in Form von Glaskugeln, erreicht werden. In ein vorwiegend rohrförmig ausgeführtes Gehäuseteil 2 ist eine innere Aussparung 18 zum Eingriff einer Schnapparretiervorrichtung 1a eines als Isolierkappe ausgeführten Gehäuseteils 1 eingeformt, welches einerseits fest mit einem metallischen Stromanschluss 16 und andererseits über einen als O - Ring ausgeführten Dichtungsring 9 mit dem Gehäuseteil 2 wasserdicht verbunden ist. Ein vorwiegend scheibenförmig ausgebildetes Stromübertragungselement 7 steht über eine metallische, elektrischen Strom leitende Druckfeder 4 mit dem Stromanschlusskontakt 16 in elektrisch leitender Druckverbindung. Die Druckfeder 4 übt auf das Stromübertragungselement 7 eine vorgebbare Kraft von z. B. 200 N aus; sie ist zum Kurzschliessen ihrer Induktion aussenseitig durch biegsame Kurzschlusselemente 4a aus verzinntem Kupfer überbrückt.

Ein als innere ringförmige Schulter ausgeführtes Widerlager 19 im Gehäuseteil 2 ermöglicht eine randseitige Anlage eines vorwiegend scheibenförmig ausgebildeten Stromübertragungselement 8 eines Stromunterbrechers, welcher über eine zentrale, punktförmige bzw. kreiszylindrische Schmelzverbindung 15, vorzugsweise ein Silberlot, mit einer vorgebbaren Schmelztemperatur in einem Temperaturbereich von typischerweise 140 °C - 300 °C, beispielsweise von 180 °C, mit einem als Gewindestift 8a ausgeführten, stromleitenden Teil des Stromunterbrechers fest verbunden ist. Der Stift 8a ist in ein Gewindeloch 17a eines Stromanschlusses 17 geschraubt und somit elektrisch mit diesem verbunden. Anstelle dieses Schraubkontaktes kann auch ein fester, einstückiger, elektrisch leitender Kontakt vorgesehen sein (nicht dargestellt). Im Inneren des Gehäuseteils 2 ist zwischen dem Stromunterbrecher und dem Stromanschluss 17 eine elektrisch isolierende, rotationssymmetrische Schadensanzeigevorrichtung 3 mit einer aussenseitigen Signalfläche 3a, vorzugsweise mit einem phosphoreszierenden und/oder fluoreszierenden Material, angeordnet, damit auch bei schlechten Sichtverhältnissen eine eindeutige Fehlererkennung möglich ist. Diese Schadensanzeigevorrichtung liegt im Betriebszustand des Überspannungsableiters einerseits randseitig mit einem Flansch am Stromübertragungselement 8 des Stromunterbrecher an; andererseits liegt sie über einen als 0-Ring ausgeführten Dichtungsring 10 wasserdicht an einem Endteil des Gehäuseteils 2 und an dem Stromanschlusskontakt 17 an. In einer Aussparung der Schadensanzeigevorrichtung 3 ist eine Druckfeder 5 mit geringerer Spannkraft als die Druckfeder 4, beispielsweise von 50 N, angeordnet. Diese Druckfeder stützt sich einerseits an der Schadensanzeigevorrichtung 3 und andererseits am Teil 8 des Stromunterbrechers ab.

Das Stromübertragungselement 7 steht über eine gerillte Oberfläche und über ein vorzugsweise als Graphitscheibe ausgeführtes elastisches Kontaktelement 13 mit einer Stirnfläche 12a eines scheibenförmig ausgeführten Aktivteils 12 eines Varistors in elektrisch gutleitender Druckverbindung. Das Stromübertragungselement 8 steht über eine gerillte Oberfläche und über ein ebenfalls als Graphitscheibe ausgeführtes elastisches Kontaktelement 13 mit einer Stirnfläche 12b des Aktivteil 12 in elektrisch gutleitender Druckverbindung. Dabei drückt die Druckfeder 4 das Aktivteil des Varistors über das Stromübertragungselement 7 gegen das Widerlager 19 am Gehäuseteil 2. Die gerillten Kontaktanlageflächen der Stromübertragungselemente 7, 8 bewirken eine gleichmässige Kraftübertragung auf die elastischen Kontaktelemente 11, 13 bzw. einen guten Wärmeübergang vom Aktivteil 12 zum Stromübertragungselement 8 des Stromunterbrechers. Das Übertragungselement 7 ist im Zentrum seiner gerippten Oberfläche mittels eines Tropfens 14 eines Sekundenklebers mit dem elastischen Kontaktelement 11 fest verbunden.

Das vorzugsweise von einen Metalloxid, insbesondere auf der Basis von Zinkoxid, bestehende Aktivteil 12 ist auf seinen Stirnflächen 12a, 12b nicht metallisiert. Randseitig ist es mit einem dielektrischen Passivierungsmittel, wie einer elektrischen Isolation aus Glas oder Epoxidlack bzw. einem Ring 6, vorzugsweise aus einem dielektrischen Elastomer, wie insbesondere Silikon, überzogen bzw. bedeckt. Der Ring 6 ist etwas höher als das Aktivteil 12 des Varistors, so dass er gleichzeitig ein Zentriermittel für die elastischen Kontaktelemente 11, 13 und das Aktivteil 12 bildet.

Im normalen Betriebszustand ist der Überspannungsableiter hochohmig. Bei gefährlichen Überspannungen, hervorgerufen z. B. durch atmosphärische Entladungen oder durch Schaltvorgänge, sinkt der elektrische Widerstand des Varistors mit zunehmender elektrischer Spannung und begrenzt diese. Steigt die Temperatur des Varistors wegen Überlastung und wird dabei die Schmelztemperatur der Schmelzverbindung 15 erreicht, so öffnet die Schmelzverbindung. Die Druckfeder 5 drückt nun die Schadensanzeigevorrichtung 3 zusammen mit dem Stromanschlusskontakt 17 in Richtung eines Pfeiles 21 nach rechts bis der randseitige Flansch der Schadensanzeigevorrichtung 3, der vorher am Teil 8 des Stromunterbrechers anlag, an einer Anlagefläche bzw. an einem Widerlager 20 des Gehäuseteils 2 anliegt. Dadurch wird ein unerwünscht grosser Strom durch den Varistor unterbrochen und die Signalfläche 3a der Vorrichtung 3 ausserhalb des Gehäuseteils 2 sichtbar (nicht dargestellt). Diese Stromtrennung führt zu einem dauerhaften, definierten Zustand, bei dem keine frei baumelnden Anschlüsse und keine Folgeschaden nach der Trennung auftreten können. Der Überspannungsableiter ist in beliebiger Lage in eine zu schützende elektrische Anlage einbaubar, wobei wenigstens einer der beiden Stromanschlusskontakte 16, 17 flexibel angeschlossen sein muss.

Fig. 2 zeigt das Stromübertragungselement 8 des Stromunterbrechers mit einer ringförmig um dessen Zentrum angeordneten Schmelzverbindung 15a anstelle einer punktförmigen ausgebildeten 15 gemäss Fig. 1. Der mit dieser Schmelzverbindung ausgerüstete Stromunterbrecher hat den Vorteil einer präziseren Einstellmöglichkeit der Stromtrennung, da der Schmelzbereich 15a nicht unmittelbar mit dem als Wärmeableiter wirkenden Gewindestift 8a verbunden ist.

Es versteht sich, dass der Überspannungsableiter auch mit mehreren Varistoren 12 ausgestattet sein kann (nicht dargestellt). Deren Stirnflächen 12a, 12b können statt planparallel, beispielsweise auch konvex oder konkav ausgebildet sein (nicht dargestellt). Die elastischen Kontaktelement 11, 13 und die nicht metallsierten Stirnflächen 12a, 12b ermöglichen jeweils deren gute elektrische Kontaktierung.

### BEZEICHNUNGSLISTE

- 1, 2: Gehäuseteile
- 1a: Schnapparretiervorrichtung
- 3: Schadensanzeigevorrichtung
- 3a: Signalfläche
- 4, 5: Druckfedern
- 4a: Kurzschlusselemente
- 6: Ring
- 7, 8: Stromübertragungselemente
- 8a: Gewindestift
- 9, 10: Dichtungsringe,
- 11, 13: elastische Kontaktelemente
- 12: Aktivteil
- 12a, 12b: Stirnflächen
- 14: Tropfen
- 15, 15a: Schmelzverbindungen
- 16, 17: Stromanschlüsse
- 17a: Gewindeloch
- 18: Aussparung
- 19, 20: Widerlager
- 21: Pfeil

## Patentansprüche

1. Überspannungsableiter mit einem Ableitergehäuse, zwei aus dem Ableitergehäuse geführten Stromanschlüssen (16, 17), einem im Ableitergehäuse angeordneten scheibenförmigen Varistor und mit zwei Stromübertragungselementen (7, 8), welche jeweils eine von zwei Kontaktstellen des Varistors elektrisch kontaktieren und jeweils mit einem der beiden Stromanschlüsse (16, 17) elektrisch leitend verbunden sind, wobei die Stromübertragungselemente (7, 8) kontaktdruckerzeugende, starre Kontaktelemente sind, **dadurch gekennzeichnet, dass** der Varistor ein nichtmetallisiertes Aktivteil (12) mit nichtmetallisierten Stirnflächen (12a, 12b) enthält sowie zwei elastische Kontaktelemente (11, 13), welche durch die starren Stromübertragungselemente (7, 8) unter Bildung von elektrischem Kontakt auf die nichtmetallisierten Stirnflächen (12a, 12b) des Aktivteils (12) gedrückt sind.

2. Überspannungsableiter nach Anspruch 1, **dadurch gekennzeichnet, dass** mindestens eines der beiden Kontaktelemente (11, 13) eine Graphitscheibe ist.

3. Überspannungsableiter nach einem der Ansprüche 1 oder 2, **dadurch gekennzeichnet, dass** das Aktivteil (12) nicht passiviert ist.

4. Überspannungsableiter nach einem der Ansprüche 1 oder 2, **dadurch gekennzeichnet, dass** das Aktivteil (12) randseitig passiviert ist.

5. Überspannungsableiter nach Anspruch 4, **dadurch gekennzeichnet, dass** das Aktivteil (12) randseitig einen Ring (6) aufweist.

6. Überspannungsableiter nach Anspruch 5, **dadurch gekennzeichnet, dass** der Ring (6) höher als das Aktivteil (12) ist, derart, dass er eine randseitige Begrenzung zur Positionierung der Kontaktelemente (11, 13) bildet.

7. Überspannungsableiter nach einem der Ansprüche 5 oder 6, **dadurch gekennzeichnet, dass** der Ring (6) von einem dielektrischen Elastomer, insbesondere einem Silikon, gebildet ist.

8. Überspannungsableiter nach einem der Ansprüche 1 bis 7, **gekennzeichnet durch** einen in der elektrischen Verbindung zwischen einem ersten (13) der beiden Kontaktelemente (11, 13) und einem ersten (17) der beiden Stromanschlüsse (16, 17) angeordneten und als Schmelzverbindung (15, 15a) ausgeführten Stromunterbrecher und eine bei geschlossenem Stromunterbrecher mit Vorspannung beaufschlagte und bei geöffnetem Stromunterbrecher sichtbare Schadensanzeigevorrichtung (3).

9. Überspannungsableiter nach Anspruch 8, **dadurch gekennzeichnet, dass** die Schmelzverbindung (15, 15a) in ein scheibenförmig ausgeführtes, erstes (8) beider Stromübertragungselemente (7, 8) eingeformt ist.

10. Überspannungsableiter nach Anspruch 9, **dadurch gekennzeichnet, dass** das erste Stromübertragungselement (8) mit einer gerillten Oberfläche auf das erste Kontaktelement (13) gedrückt ist.

11. Überspannungsableiter nach einem der Ansprüche 9 bis 10, **dadurch gekennzeichnet, dass** die Schmelzverbindung (15, 15a) punktförmig oder ringförmig ausgebildet ist.

12. Überspannungsableiter nach einem der Ansprüche 9 bis 11, **dadurch gekennzeichnet, dass** das Ableitergehäuse überwiegend axialsymmetrisch ausgebildet ist und zwei unter Bildung des Kontaktdruckes und der Vorspannung kraftschlüssig miteinander verbundene Gehäuseteile (1, 2) aufweist, von denen in ein erstes (2) eine Öffnung zur Durchführung des ersten Stromanschlusses (17) und eines eine Signalfläche (3a) enthaltenden Teils der Schadensanzeigevorrichtung (3) und in ein zweites (1) eine Öffnung zur Durchführung des zweiten Stromanschlusses (16) eingeformt sind.

13. Überspannungsableiter nach Anspruch 12, **dadurch gekennzeichnet, dass** die beiden Gehäuseteile (11, 13) zusammengeschnappt sind.

14. Überspannungsableiter nach Anspruch 13, **dadurch gekennzeichnet, dass** die Vorspannung mit einer zwischen dem scheibenförmigen ersten Stromübertragungselement (8) und der Schadensanzeigevorrichtung (3) abgestützten ersten Druckfeder (5) und die Kontaktkraft mit einer auf das zweite Kontaktelement (11) wirkenden zweiten Druckfeder (4) erzeugt ist.

15. Überspannungsableiter nach Anspruch 14, **dadurch gekennzeichnet, dass** die zweite Druckfeder (4) durch biegsame Kurzschlusselemente (4a) überbrückt ist.

16. Überspannungsableiter nach einem der Ansprüche 11 bis 15, **dadurch gekennzeichnet, dass** das Ableitergehäuse aus einem gegen Photooxidation stabilisierten, mechanisch verstärkten Polyamid besteht.

## Claims

1. Surge arrester having an arrester housing, two electrical terminals (16, 17), which are passed out of the arrester housing, a disc-shaped varistor, which is arranged in the arrester housing, and having two current transfer elements (7, 8), which each make electrical contact with one of two contact points on the varistor and are each electrically conductively connected to one of the two electrical terminals (16, 17), the current transfer elements (7, 8) being rigid contact elements producing contact pressure, **characterized in that** the varistor contains a non-metallized active part (12) having non-metallized end faces (12a, 12b) and two elastic contact elements (11, 13), which are pushed onto the non-metallized end faces (12a, 12b) of the active part (12) by means of the rigid current transfer elements (7, 8) so as to form electrical contact.

2. Surge arrester according to Claim 1, **characterized in that** at least one of the two contact elements (11, 13) is a graphite disc.

3. Surge arrester according to either of Claims 1 and 2, **characterized in that** the active part (12) has not been passivated.

4. Surge arrester according to either of Claims 1 and 2, **characterized in that** the active part (12) has been passivated at the edge.

5. Surge arrester according to Claim 4, **characterized in that** the active part (12) has a ring (6) at the edge.

6. Surge arrester according to Claim 5, **characterized in that** the ring (6) is higher than the active part (12), such that it forms an edge-side limit for positioning the contact elements (11, 13).

7. Surge arrester according to either of Claims 5 and 6, **characterized in that** the ring (6) is formed from a dielectric elastomer, in particular a silicone.

8. Surge arrester according to one of Claims 1 to 7, **characterized by** a current interrupter, which is arranged in the electrical connection between a first (13) of the two contact elements (11, 13) and a first (17) of the two electrical terminals (16, 17) and is in the form of a fuse link (15, 15a), and by a damage display apparatus (3), which is subjected to prestress when the current interrupter is closed and is visible when the current interrupter is open.

9. Surge arrester according to Claim 8, **characterized in that** the fuse link (15, 15a) is formed into a disc-shaped, first (8) of the two current transfer elements (7, 8).

10. Surge arrester according to Claim 9, **characterized in that** the first current transfer element (8), with a grooved surface, is pushed onto the first contact element (13).

11. Surge arrester according to either of Claims 9 and 10, **characterized in that** the fuse link (15, 15a) is punctiform or ring-shaped.

12. Surge arrester according to one of Claims 9 to 11, **characterized in that** the arrester housing is designed to be predominantly axially symmetrical and has two housing parts (1, 2), which are connected to one another in a force-fitting manner so as to form the contact pressure and the prestress and of which, in a first housing part (2), an opening is formed for passing through the first electrical terminal (17) and a part of the damage display apparatus (3), which part contains a signal area (3a), and, in a second housing part (1), an opening is formed for passing through the second electrical terminal (16).

13. Surge arrester according to Claim 12, **characterized in that** the two housing parts (11, 13) are snapped together.

14. Surge arrester according to Claim 13, **characterized in that** the prestress is produced by a first compression spring (5), which is supported between the disc-shaped first current transfer element (8) and the damage display apparatus (3), and the contact force is produced by a second compression spring (4), which acts on the second contact element (11).

15. Surge arrester according to Claim 14, **characterized in that** the second compression spring (4) is bridged by flexible short-circuiting elements (4a).

16. Surge arrester according to one of Claims 11 to 15, **characterized in that** the arrester housing consists of a mechanically reinforced polyamide, which is stabilized against photooxidation.

## Revendications

1. Parafoudre comprenant un boîtier de parafoudre, deux bornes électriques (16, 17) sortant du boîtier de parafoudre, une varistance en forme de disque disposée dans le boîtier de parafoudre et comprenant deux éléments de transmission de courant (7, 8) qui sont respectivement en contact électrique avec l'un des deux points de contact de la varistance et sont respectivement reliés électriquement avec l'une des deux bornes électriques (16, 17), les éléments de transmission de courant (7, 8) étant des éléments de contact rigides produisant une pression de contact, **caractérisé en ce que** la varistance contient une partie active non métallisée (12) munie de faces frontales non métallisées (12a, 12b) ainsi que deux éléments de contact flexibles (11, 13) qui sont poussés par les éléments de transmission de courant (7, 8) rigides contre les faces frontales non métallisées (12a, 12b) de la partie active (12) en formant un contact électrique.

2. Parafoudre selon la revendication 1, **caractérisé en ce qu'**au moins l'un des deux éléments de contact (11, 13) est un disque en graphite.

3. Parafoudre selon l'une des revendications 1 ou 2, **caractérisé en ce que** la partie active (12) n'est pas rendue passive.

4. Parafoudre selon l'une des revendications 1 ou 2, **caractérisé en ce que** la partie active (12) est rendue passive sur son bord.

5. Parafoudre selon la revendication 4, **caractérisé en ce que** la partie active (12) présente une bague (6) sur son bord.

6. Parafoudre selon la revendication 5, **caractérisé en ce que** la bague (6) est plus haute que la partie active (12) de telle sorte qu'elle forme une délimitation au niveau du bord pour le positionnement des éléments de contact (11, 13).

7. Parafoudre selon l'une des revendications 5 ou 6, **caractérisé en ce que** la bague (6) est formée par un élastomère diélectrique, notamment un silicone.

8. Parafoudre selon l'une des revendications 1 à 7, **caractérisé par** un interrupteur de courant disposé dans la liaison électrique entre un premier (13) des deux éléments de contact (11, 13) et une première (17) des deux bornes électriques (16, 17) et réalisé sous la forme d'une liaison fusible (15, 15a) et un dispositif indicateur de défaut (3) soumis à une précontrainte lorsque l'interrupteur de courant est fermé et visible lorsque l'interrupteur de courant est ouvert.

9. Parafoudre selon la revendication 8, **caractérisé en ce que** la liaison fusible (15, 15a) est moulée dans un premier (8) des deux éléments de transmission de courant (7, 8) réalisé en forme de disque.

10. Parafoudre selon la revendication 9, **caractérisé en ce que** le premier élément de transmission de courant (8) est poussé sur le premier élément de contact (13) avec une surface rainurée.

11. Parafoudre selon l'une des revendications 9 à 10, **caractérisé en ce que** la liaison fusible (15, 15a) est réalisée de forme ponctuelle ou annulaire.

12. Parafoudre selon l'une des revendications 9 à 11, **caractérisé en ce que** le boîtier de parafoudre est essentiellement de configuration à symétrie axiale et présente deux parties de boîtier (1, 2), reliées entre elles par adhérence en formant la pression de contact et la précontrainte, dans une première (2) desquelles sont moulées une ouverture pour le passage de la première borne électrique (17) et une partie comprenant une surface de signalisation (3a) du dispositif indicateur de défaut (3) et dans une deuxième (1) une ouverture pour le passage de la deuxième borne électrique (16).

13. Parafoudre selon la revendication 12, **caractérisé en ce que** les deux parties de boîtier (11, 13) sont enclipsées entre elles.

14. Parafoudre selon la revendication 13, **caractérisé en ce que** la précontrainte est produite par un premier ressort de compression (5) qui s'appuie entre le premier élément de transmission de courant (8) en forme de disque et le dispositif indicateur de défaut (3) et la force de contact par un deuxième ressort de compression (4) agissant sur le deuxième élément de contact (11).

15. Parafoudre selon la revendication 14, **caractérisé en ce que** le deuxième ressort de compression (4) est court-circuité par des éléments de court-circuit (4a) flexibles.

16. Parafoudre selon l'une des revendications 11 à 15, **caractérisé en ce que** le boîtier de parafoudre se compose d'un polyamide stabilisé contre la photo-oxydation et mécaniquement renforcé.
